# EUROPÄISCHE PATENTSCHRIFT

(11) **EP 2 478 187 B1**
(45) Veröffentlichungstag und Bekanntmachung des Hinweises auf die Patenterteilung: **03.07.2013**
(21) Anmeldenummer: 10755152.5
(22) Anmeldetag: 17.09.2010
(51) Int. Cl.: F01D 5/32

(54) **Schaufelbefestigung mit Sicherheitseinrichtung für Turbinenschaufeln**
Blade fixation with locking device for turbine blades
Fixation des aubes avec dispositif de verrouillage pour aubes de turbines

(30) Priorität: 17.09.2009 EP 09011885
(43) Veröffentlichungstag der Anmeldung: 25.07.2012
(73) Patentinhaber: Siemens Aktiengesellschaft, 80333 München (DE)
(72) Erfinder: HELMIS, Thomas, 45472 Mülheim an der Ruhr (DE); STÜER, Heinrich, 45721 Haltern (DE)
(86) Internationale Anmeldenummer: PCT/EP2010/063701
(87) Internationale Veröffentlichungsnummer: WO 2011/033063

(56) Entgegenhaltungen:
- EP-A- 0 597 586
- EP-A- 0 712 995
- EP-A- 1 619 354
- EP-A- 1 892 380
- EP-A- 2 090 750
- FR-A- 2 323 908
- GB-A- 2 410 531
- US-A- 2 963 271
- US-A1- 2009 010 762

## Beschreibung

Die Erfindung betrifft einen Rotor, umfassend zumindest eine Turbinenschaufel und eine Sicherungseinrichtung zur axialen und radialen Sicherung der Turbinenschaufel, wobei der Rotor eine Schaufelnut und die Turbinenschaufel einen Turbinenschaufelfuß umfasst, wobei die Schaufelnut und der Turbinenschaufelfuß derart ausgebildet sind, dass der Turbinenschaufelfuß in der Schaufelnut angepasst ist.

Schaufelbefestigungen werden in der Regel zum Befestigen von Laufschaufeln an einem Rotor einer Strömungsmaschine, insbesondere Dampfturbine verwendet. Durch die vergleichsweise schnelle Rotation des Rotors werden die auf dem Rotor angeordneten Laufschaufeln hohen Fliehkräften ausgesetzt. Der Turbinenschaufelfuß der Turbinenschaufeln muss daher hohen Kräften standhalten und wird in der Schaufelnut radial nach außen gedrängt. Neben den Fliehkräften stellen starke Schwingungsbelastungen ein weiteres Problem dar, die mechanische Beschädigungen, Materialermüdungen, Korrosion und eine Wanderbewegung des Schaufelfußes innerhalb der Schaufelnut zur Folge haben können. Zum Festlegen des Turbinenschaufelfußes innerhalb der Schaufelnut sind verschieden Lösungen wie beispielsweise Metallkeile, Federringe oder Abdichtungsstücke bekannt. Metallkeile stellen zwar axial als auch radial eine Arretierung des zugehörigen Schaufelfußes innerhalb einer Schaufelnut her, aber bei großen Laufschaufeln ist es mit solchen Metallkeilen schwierig, ausreichende Haltekräfte während der Rotation in radialer Richtung zu erzeugen. Tellerfedern erzeugen lediglich radiale Halterkräfte und erfordern zusätzlichen Aufwand für eine Arretierung in axialer Richtung der zugehörigen Schaufelnut. Ferner sind für Tellerfedern während der Montage aufwändige Messungen erforderlich. Als Abdichtungsstücke müssen immer zwei Teile vorgesehen sein, deren Montage darüber hinaus teilweise die Bearbeitung der Teile von Hand bedarf.

Die GB 2 410 531 offenbart eine Befestigungsmöglichkeit an einer Gasturbine.

Die EP-A 2 090 750 zeigt einen Turbomaschinenrotor und ein Montageverfahren.

Die EP-A 0 597 586 offenbart eine Gasturbinenanlage.

Der Erfindung liegt die Aufgabe zugrunde, eine Schaufelbefestigung einer Strömungsmaschine bereitzustellen, bei der über einen langen Betriebszeitraum hinweg eine präzise und feste Halterung von Schaufeln, in zugehörigen Schaufelhaltern, sichergestellt ist.

Diese Aufgabe wird gelöst durch einen Rotor, umfassend zumindest eine Turbinenschaufel gemäß Anspruch 1.

Die Sicherungseinrichtung weist ein Klemmstück auf, das eine radiale Kraft vom Rotor auf den Turbinenschaufelfuß ausübt. Das Klemmstück wird hierbei in einer im Rotor befindlichen Nut angeordnet, wobei die Nut dieselbe sein kann, wie die Nut, in der der Scherstift angeordnet ist. Die Größe des Klemmstücks ist derart gewählt, dass eine Kraft entsteht, die in radialer Richtung wirkt. Das bedeutet, dass die Turbinenschaufel gegen die Tragflanken der Schaufelnut gedrückt wird. Bis zu einer gewissen Rotationsfrequenz wird somit eine Bewegung der Schaufeln in der Nut wirksam verhindert. Ab einer gewissen Rotationsfrequenz sind die Fliehkräfte derart groß, dass eine Bewegung durch das Anliegen an den Tragflanken verhindert ist. Allerdings ist es nahezu unvermeidbar, dass die Turbinenschaufel trotz Fußbefestigung schwingt. Die erfindungsgemäße Befestigung verhindert zudem eine Relativbewegung zwischen dem Turbinenschaufelfuß und der Schaufelnut, wodurch Oberflächenschädigungen vermindert werden.

Bis zu dieser Rotationsfrequenz ist ein axiales Verschieben der Turbinenschaufel möglich. Oberhalb der gewissen Rotationsfrequenz sind die Fliehkräfte derart hoch, dass ein axiales Verschieben vermieden ist, da die Reibkräfte, die in Folge der Fliehkraft wirken, ein Verschieben der Turbinenschaufel in der Schaufelnut wirksam verhindern.

Das Klemmstück weist einen oberen Schenkel und einen unteren Schenkel auf, wobei der obere Schenkel am Turbinenschaufelfuß anliegt und gegen den Turbinenschaufelfuß eine Kraft in radialer Richtung ausübt. Der untere Schenkel liegt am Rotor an und der Scherstift liegt auf dem unteren Schenkel auf.

Die Erfindung zeichnet sich dadurch aus, dass der obere Schenkel und der untere Schenkel im Wesentlichen eine V-Form bilden und durch geschickte Materialauswahl eine Federkraft ausgeübt wird, die vom Rotor auf den Turbinenschaufelfuß in radialer Richtung wirkt.

Vorteilhafte Weiterbildungen sind in den Unteransprüchen angegeben.

Die Erfindung geht von dem Gedanken aus, dass in einer Schaufelnut sowohl eine radiale als auch eine axiale Sicherung angeordnet werden kann. Der Scherstift wird in eine entsprechende Bohrung im Turbinenschaufelfuß angeordnet und liegt vorteilhafterweise an einer Kante am Rotor an. Dadurch ist eine axiale Bewegung des Turbinenschaufelfußes nicht möglich. Werden sowohl an der Vorderkante als auch an der Hinterkante des Turbinenschaufelfußes jeweils ein Scherstift angeordnet, so ist eine axiale Verschiebung des Turbinenschaufelfußes sowohl in die eine Richtung als auch in die andere Richtung wirksam verhindert.

Der Scherstift wird hierbei in eine im Rotor angeordnete Nut eingebaut. Der Einbau des Scherstiftes erfolgt, nachdem die Turbinenschaufel in den Rotor in die entsprechende Schaufelnut eingebaut wurde.

Um ein ungewolltes Lösen des Klemmstückes zu vermeiden, wird ein Sicherungselement verwendet, das zum Sichern des Klemmstückes ausgebildet ist. Dazu wird das Klemmstück als Sicherungsblech ausgebildet und zwischen dem Klemmstück und dem Rotor angeordnet. Durch Umbiegen des Sicherungsbleches an der Kante des Klemmstückes wird ein Verschieben des Klemmstückes vermieden, wobei gleichzeitig das Sicherungsblech in eine entsprechende Nut im Rotor angeordnet werden muss.

Nachfolgend wird ein Ausführungsbeispiel der erfindungsgemäßen Lösung anhand der beigefügten schematischen Zeichnungen näher erläutert.

Es zeigen:
- Figur 1: eine Seitenansicht eines Rotors mit einer Turbinenschaufel im eingebauten Zustand;
- Figur 2: eine Querschnittsansicht eines Teils eines Rotors mit eingebauter Turbinenschaufel;
- Figur 3: eine vergrößerte Darstellung eines Ausschnitts aus Figur 2;
- Figur 4: eine vergrößerte Darstellung eines Klemmstückes;
- Figur 5: eine perspektivische Darstellung des Klemmstückes;
- Figur 6: eine perspektivische Darstellung eines Scherstiftes;
- Figur 7: eine perspektivische Darstellung eines Sicherungselementes.

Die Figur 1 zeigt eine Seitenansicht eines Teils eines Rotors 1 einer Strömungsmaschine, insbesondere Dampfturbine, mit einer eingebauten Turbinenschaufel 2. Die Turbinenschaufel 2 weist einen Turbinenschaufelfuß 3 auf, der an eine entsprechende Schaufelnut 4 angepasst ist. Die Turbinenschaufel 2 wird in axialer Richtung 5 in die Schaufelnut 4 eingeschoben. Die Schaufelnut 4 ist als Tannenbaumschaufelnut ausgebildet und umfasst mehrere Tragflanken 6.

Die Turbinenschaufel 2 wird in der Schaufelnut 4 sowohl in axialer Richtung 5 als auch in radialer Richtung 29 gesichert. Die radiale Richtung 29 entspricht im Wesentlichen der Längsausrichtung der Turbinenschaufel 2 und die axiale Richtung 5 entspricht im Wesentlichen der Rotationsachse, die in der Figur 1 nicht näher dargestellt ist.

Zur Sicherung der Turbinenschaufel 2 wird eine Sicherungseinrichtung 7, die unterhalb des Turbinenschaufelfußes 3 angeordnet ist, realisiert. Der Turbinenschaufelfuß 3 ist hierbei derart ausgebildet, dass dieser an die Schaufelnut 4 angepasst ist, d. h. in axialer Richtung 5 sich im Wesentlichen verschieben lässt.

In der Figur 2 ist eine Schnittdarstellung durch einen Teil des Rotors 1 dargestellt. Die Sicherungseinrichtung 7 umfasst im Wesentlichen drei Bauteile. Dies wären zum einen ein Scherstift 8, ein Klemmstück 9 und ein Sicherungselement 10. Die Sicherungseinrichtung 7 ist in eine entsprechende Nut 11 im Rotor 1 angeordnet. Diese Nut 11 ist sowohl an der Dampfeintrittsseite 12 als auch an der Dampfaustrittsseite 13 ausgebildet. Der Einbau von zumindest zwei Sicherungseinrichtungen 7, d. h. sowohl an der Dampfeintrittsseite 12 als auch an der Dampfaustrittsseite 13, bietet den Vorteil, dass die Turbinenschaufel 2 sich in axialer Richtung 5 nicht mehr verschieben lässt. Die Funktionsweise sowie der Einbau der Sicherungseinrichtung 7 werden anhand der Figur 3 näher erläutert.

Der Scherstift 8 ist zylindrisch ausgebildet und weist eine Länge L auf, die geringer ist als die Nuthöhe 14 der Nut 11. Dadurch ist ein problemloses Einschieben des Scherstiftes 8 in die Nut 11 möglich. Der Scherstift 8 wird in eine Bohrung 15, die sich im Schaufelfuß 3 befindet, eingebracht. Die Bohrung 15 und die Nut 11 werden dabei derart ausgebildet, dass im eingebauten Zustand der Scherstift 8 an einer Kante 16 im Rotor 1 anliegt. Ein Verschieben des Turbinenschaufelfußes 3 in axialer Richtung 5 ist somit nicht mehr möglich.

Ein weiteres Element der Sicherungseinrichtung 7 bildet das Klemmstück 9. In den Figuren 4 und 5 ist eine perspektivische und vergrößerte Darstellung des Klemmstückes 9 zu sehen. Im Wesentlichen ist das Klemmstück 9 mit einem Grundkörper 17, der quaderförmig ausgebildet ist und einem oberen Schenkel 18 und einem unteren Schenkel 19 ausgeführt. Zwischen dem oberen Schenkel 18 und dem unteren Schenkel 19 ist ein Spalt 20 gebildet. Die Abmessungen des Klemmstückes 9 sind derart gewählt, dass die Höhe 21 des Klemmstückes 9 geringer ist als die Nuthöhe 14. Ein Einschieben des Klemmstückes 9 in die Schaufelnut 4 ist daher problemlos möglich. Die Abmessungen sind weiterhin derart gewählt, dass im eingebauten Zustand der obere Schenkel 18 eine Kraft, die einer Federkraft ähnelt, gegen den Turbinenschaufelfuß 3 drückt. Der obere Schenkel 18 weist hierfür einen Vorsprung 22 auf, der ca. ein Drittel der Länge des Klemmstückes 9 beträgt. Sowohl der obere Schenkel 18 als auch der untere Schenkel 19 sind keilförmig ausgeführt, d. h. vom Grundkörper 17 in Richtung Schenkel 18, 19 verjüngen sich der obere Schenkel 18 und der untere Schenkel 19.

Die Figur 6 zeigt eine perspektivische Darstellung des Scherstiftes 8. Ein drittes Element der Sicherungseinrichtung 7 ist das Sicherungselement 10, das als Sicherungsblech ausgeführt wird. Das Sicherungselement 10 wird anhand der Figur 7 näher erläutert. Im Wesentlichen ist das Sicherungselement 10 als länglich ausgebildetes Blechstück ausgebildet, das an seiner Spitze 23 einmal vollständig gefaltet ist, wodurch ein Vorsprung 28 entsteht. Im eingebauten Zustand liegt dieser Vorsprung 28 in einer entsprechenden Sicherungsnut 24 an. Wie in Figur 3 dargestellt, wird dadurch ein axiales Verschieben 5 des Sicherungselementes 10 wirksam vermieden. Des Weiteren weist das Sicherungselement 10 ein Endstück 26 auf, das gegenüber einem Hauptstück 25 senkrecht an der Biegungsstelle 27 gebogen ist.

Die Sicherungseinrichtung 7 wird nun folgendermaßen eingebaut: zunächst wird die Turbinenschaufel 2 in die entsprechende Schaufelnut 4 eingebracht. Anschließend wird der Scherstift 8 in die entsprechende Bohrung 15 angepasst. Das Sicherungselement 10 wird im ungebogenen Zustand eingeschoben und weist an der Spitze 23 einen Vorsprung 28 auf, der in eine entsprechende Sicherungsnut 24 angeordnet ist. Das Klemmstück 9 wird auf das Sicherungselement 10 derart in die Nut 11 geschoben, dass der Scherstift 8 auf dem unteren Schenkel 19 anliegt. Ein Herausfallen des Scherstiftes 8 aus der Bohrung 15 wird dadurch vermieden. Das Sicherungselement 10 wird im ungebogenen Zustand eingeschoben und weist an der Spitze 23 einen Vorsprung 28 auf, der in eine entsprechende Sicherungsnut 24 angeordnet ist. Das Sicherungselement 10 wird schließlich an der Biegestelle 27 gebogen, wodurch ein Herausfallen des Klemmstückes 9 aus der Nut 11 wirksam vermieden ist.

## Patentansprüche

1. Rotor (1),
umfassend zumindest eine Turbinenschaufel (2) und eine Sicherungseinrichtung (7) zur axialen und radialen Sicherung der Turbinenschaufel (2),
wobei der Rotor (1) eine Schaufelnut (4) und die Turbinenschaufel (2) einen Turbinenschaufelfuß (3) umfasst, wobei die Schaufelnut (4) und der Turbinenschaufelfuß (3) derart ausgebildet sind, dass der Turbinenschaufelfuß (3) an die Schaufelnut (4) angepasst ist,
wobei die Sicherungseinrichtung (7) ein Klemmstück (9) aufweist, das eine radiale Kraft vom Rotor (1) auf den Turbinenschaufelfuß (3) ausübt, **dadurch gekennzeichnet, dass**
das Klemmstück (9) in einer seitlich im Rotor (1) befindlichen Nut (11) angeordnet ist,
wobei das Klemmstück (9) einen oberen Schenkel (18) und einen unteren Schenkel (19) aufweist,
wobei der obere Schenkel (18) am Turbinenschaufelfuß (3) anliegt und gegen den Turbinenschaufelfuß (3) eine Kraft in radialer Richtung (29) ausübt,
wobei der untere Schenkel (19) am Rotor (1) anliegt und gegen den Rotor (1) eine Kraft in radialer (6) Richtung ausübt,
wobei der obere (18) und der untere (19) Schenkel V-förmig ausgebildet sind, wobei die Sicherungseinrichtung (7) einen Scherstift (8) aufweist, der in eine radial ausgerichtete Bohrung (15) im Turbinenschaufelfuß (3) ragt,
wobei der Scherstift (8) auf dem unteren Schenkel (19) anliegt.

2. Rotor (1) nach Anspruch 1,
wobei der Rotor (1) eine radial verlaufende Kante (16) aufweist, an der der Scherstift (8) anliegt.

3. Rotor (1) nach einem der vorhergehenden Ansprüche,
wobei die Sicherungseinrichtung (7) ein Sicherungselement (10) zum Sichern des Klemmstücks (9) derart aufweist, dass ein Herausfallen des Klemmstücks (9) aus der Nut (11) vermieden ist.

4. Rotor (1) nach Anspruch 3,
wobei das Sicherungselement (10) als zwischen dem Klemmstück (9) und dem Rotor (1) angeordnetes Sicherungsblech ausgebildet ist.

5. Rotor (1) nach Anspruch 3 oder 4,
wobei das Sicherungselement (10) einen Vorsprung (28) aufweist, der in einer im Rotor (1) angeordneten Sicherungsnut (24) angeordnet ist.

## Claims

1. Rotor (1),
comprising at least one turbine blade (2) and a locking device (7) for the axial and radial locking of the turbine blade (2),
wherein the rotor (1) comprises a blade groove (4) and the turbine blade (2) comprises a turbine blade root (3), wherein the blade groove (4) and the turbine blade root (3) are designed in such a way that the turbine blade root (3) is fitted on the blade groove (4),
wherein the locking device (7) has a clamping piece (9) which exerts a radial force from the rotor (1) onto the turbine blade root (3), **characterized in that** the clamping piece (9) is arranged in a groove (11) which is located on the side in the rotor (1),
wherein the clamping piece (9) has an upper leg (18) and a lower leg (19),
wherein the upper leg (18) butts against the turbine blade root (3) and exerts a force against the turbine blade root (3) in the radial direction (29),
wherein the lower leg (18) butts against the rotor (1) and exerts a force against the rotor (1) in the radial direction (6),
wherein the upper leg (18) and the lower leg (19) are of a V-shaped design,
wherein the locking device (7) has a shear pin (8) which projects into a radially aligned hole (15) in the turbine blade root (3),
wherein the shear pin (8) butts against the lower leg (19).

2. Rotor (1) according to Claim 1,
wherein the rotor (1) has a radially running edge (16), against which the shear pin (8) butts.

3. Rotor (1) according to one of the preceding claims,
wherein the locking device (7) has a locking element (10) for locking the clamping piece (9) in such a way that the clamping piece (9) is prevented from falling out of the groove (11).

4. Rotor (1) according to Claim 3,
wherein the locking element (10) is designed as a locking plate which is arranged between the clamping piece (9) and the rotor (1).

5. Rotor (1) according to Claim 3 or 4,
wherein the locking element (10) has a projection (28) which is arranged in a locking groove (24) which is located in the rotor (1).

## Revendications

1. Rotor ( 1 )
comprenant au moins une aube ( 2 ) de turbine et un dispositif ( 7 ) de verrouillage pour le verrouillage axial et radial de l'aube ( 2 ) de turbine,
dans lequel le rotor ( 1 ) comprend une rainure ( 4 ) d'aube et l'aube ( 2 ) de turbine comprend une emplanture ( 3 ) d'aube de turbine,
dans lequel la rainure ( 4 ) d'aube et l'emplanture ( 3 ) d'aube de turbine sont constituées de manière à ce que l'emplanture ( 3 ) d'aube de turbine soit adaptée à la rainure ( 4 ) d'aube,
dans lequel le dispositif ( 7 ) de verrouillage a une pièce ( 9 ) de serrage, qui applique une force radiale du rotor ( 1 ) à l'emplanture ( 3 ) d'aube de turbine,
**caractérisé en ce que**
la pièce ( 9 ) de serrage est monté dans une rainure ( 11 ) se trouvant latéralement dans le rotor ( 1 ),
dans lequel la pièce ( 9 ) de serrage a une branche ( 18 ) supérieure et une branche ( 19 ) inférieure,
dans lequel la branche ( 18 ) supérieure s'applique à l'emplanture ( 3 ) d'aube de turbine et applique à l'emplanture ( 3 ) d'aube de turbine une force dans une direction ( 29 ) radiale,
dans lequel la branche ( 19 ) inférieure s'applique au rotor et applique au rotor ( 1 ) une force dans une direction ( 6 ) radiale,
dans lequel la branche ( 18 ) supérieure et la branche ( 19 ) inférieure sont constituées en forme de V,
dans lequel le dispositif ( 7 ) de verrouillage a un goujon ( 8 ) de cisaillement, qui pénètre dans un trou ( 15 ) dirigé radialement de l'emplanture ( 3 ) d'aube de turbine,
dans lequel le goujon ( 8 ) de cisaillement s'applique à la branche ( 19 ) inférieure.

2. Rotor ( 1 ) suivant la revendication 1,
dans lequel le rotor ( 1 ) a un bord ( 16 ) s'étendant radialement, auquel s'applique le goujon ( 8 ) de cisaillement.

3. Rotor ( 1 ) suivant l'une des revendications précédentes,
dans lequel le dispositif ( 7 ) de verrouillage a un élément ( 10 ) de verrouillage pour verrouiller la pièce ( 9 ) de serrage, de manière à empêcher la pièce ( 9 ) de serrage de sortir de la rainure ( 11 ).

4. Rotor ( 1 ) suivant la revendication 3,
dans lequel l'élément ( 10 ) de verrouillage est constitué sous la forme d'une tôle de verrouillage disposée entre la pièce ( 9 ) de serrage et le rotor ( 1 ).

5. Rotor ( 1 ) suivant la revendication 3 ou 4,
dans lequel l'élément ( 10 ) de verrouillage a une saillie ( 28 ), qui est disposée dans une rainure ( 24 ) de verrouillage ménagée dans le rotor ( 1 ).
